# EUROPÄISCHE PATENTSCHRIFT

(11) **EP 2 874 234 B1**
(45) Veröffentlichungstag und Bekanntmachung des Hinweises auf die Patenterteilung: **14.09.2016**
(21) Anmeldenummer: 13306568.0
(22) Anmeldetag: 15.11.2013
(51) Int. Cl.: H01R 4/18, H01R 4/70, H01R 43/00

(54) **Verfahren zum Abdichten einer Verbindungsstelle zwischen einem Leiter und einem Kontaktelement**
Method for sealing a joint between a conductor and a contact element
Procédé d'isolation étanche d'un point de connexion entre un conducteur et un élément de contact

(43) Veröffentlichungstag der Anmeldung: 20.05.2015
(73) Patentinhaber: Nexans, 75008 Paris (FR)
(72) Erfinder: Steinberg, Helmut, 92721 Störnstein (DE); Lindner, Gerhard, 95703 Plössberg (DE)
(74) Vertreter: Feray, Valérie

(56) Entgegenhaltungen:
- EP-A1- 2 624 395
- DE-B3- 10 316 603
- FR-A1- 2 503 476
- JP-A- H01 283 778
- US-A- 3 770 876

## Beschreibung

Die Erfindung bezieht sich auf ein Verfahren zum Abdichten der Verbindungsstelle zwischen einem elektrischen Leiter und einem elektrischen Kontaktelement gemäß dem Oberbegriff des Patentanspruchs 1.

In der Elektrotechnik und insbesondere in der Automobilelektronik kommt eine Vielzahl von elektrischen Einzelleitern und mit diesen verbundenen Kontaktelementen aus elektrisch leitendem Material zum Einsatz, um elektrische Verbindungen zu Aktuatoren, Sensoren, Steuerelementen, Batterien usw. herzustellen. Beispielsweise in Fahrzeugen mit elektrischem Antrieb oder Hybridantrieb gibt es eine zunehmende Anzahl von Kontaktelementen, an welche elektrische Leiter angeschlossen werden müssen. In den meisten Fällen handelt es sich dabei um flexible isolierte Litzenleiter. Die Kontaktelemente sind Elemente aus Metall, beispielsweise Kabelschuhe, welche so beschaffen sind, daß sie an ein abisoliertes Leiterende gecrimpt oder mit diesem verschweißt werden können. Der Einzelleiter und das Kontaktelement werden dabei kraft- und/oder stoffschlüssig miteinander verbunden.

An der Verbindungsstelle zwischen der Leiterisolierung und dem mit dem abisolierten Leiterende verbundenen Kontaktelement kann ein unter anderem durch den Crimpvorgang bedingter Spalt bestehen, durch welchen die metallische Verbindung Leiter-Kontaktelement offen liegt und Umwelteinflüssen ausgesetzt ist. Dadurch kann beispielsweise Sauerstoff oder Feuchtigkeit an den Einzelleiter gelangen und zu Korrosion an demselben führen. Bestehen, wie in den meisten Fällen, Kontaktelement und Leiter aus unterschiedlichen Metallen (beispielsweise Aluminium und Kupfer), so kann es bei einwirkender Feuchtigkeit aufgrund der unterschiedlichen elektrochemischen Standardpotentiale der Metalle zu Kontaktkorrosion kommen. Korrosion hat einen erhöhten Übergangswiderstand zwischen Leiter und Kontaktelement zur Folge und kann die Festigkeit der metallischen Verbindung beeinträchtigen. Weiterhin ist es möglich, daß Feuchtigkeit und insbesondere Wasser durch den Spalt zwischen dem Leiter und der Isolierung in Leitungsrichtung vordringt, was zu einem Kurzschluß zwischen am anderen Leiterende angebrachten Kontaktelementen führen kann.

Um derartige Funktionsstörungen zu vermeiden, muß der Spalt an der Verbindungsstelle zwischen der Isolierung und dem Kontaktelement mediendicht abgedichtet werden.

Beispielsweise kann um die Verbindungsstelle ein Schrumpfschlauch gebracht werden, welcher auf seiner Innenseite mit einem Heißklebstoff versehen ist und sich beim Erhitzen um die Verbindungsstelle zusammenzieht. Die Materialverbindung von Schrumpfschlauch und Klebstoff ist jedoch gegenüber starken Temperaturschwankungen, denen die Leiter und Kontaktelemente ausgesetzt sein können, nicht optimal beständig.

Die Verbindungsstelle kann auch direkt in einem speziellen Spritzgießverfahren mit einem Kunststoff umspritzt werden, um einen isolierenden Körper um die Verbindungsstelle zu formen.

Die Schrumpfschlauch- und Umspritzverfahren haben den Nachteil, daß sie relativ zeitaufwendig, kostspielig und nicht optimal für Einzelleiter geeignet sind.

Alternativ kann eine Einzeladerdichtung in der Nähe des abisolierten Leiterendes, beispielsweise mittels eines Kabelschuhs, um die Leiterisolierung gecrimpt werden. Der kontaktierte Einzelleiter kann dann so in die Öffnung eines Gehäuses gesteckt werden, daß die Verbindungsstelle innerhalb des Gehäuses liegt. Dabei wird allerdings nicht die Verbindungsstelle selbst zwischen abisoliertem Leiterende und Kabelschuh abgedichtet.

Allen genannten Methoden ist gemein, daß die Abdichtung der Verbindungsstelle gegenüber Feuchtigkeit und anderen Umwelteinflüssen nicht in jedem Fall ausreichend und zufriedenstellend ist.

Aus der EP 2 624 395 A1 geht ein Verfahren hervor, mit dem ein an einen aus Aluminium bestehenden Draht angeschlossenes Kontaktelement durch einen korrosionsbeständigen Schlauch abgedeckt wird. Der korrosionsbeständige Schlauch ist zunächst als Wickel auf dem Draht positioniert. Er umgibt in seiner Montageposition das Kontaktelement und ragt vom Draht an seinem einen Ende bis zu einer als Wassersperre dienenden Wand am anderen Ende, auf welcher er aufliegt.

Die FR 2 503 476 A beschreibt ein Verfahren, mit dem unter Einsatz eines rohrförmigen Dorns die Verbindungsstelle zwischen dem elektrischen Leiter eines elektrischen Kabels und einem Kontaktelement durch einen Schlauch abgedeckt wird. Das Kabel hat eine den Leiter umgebende Isolierung, die von einem Schirm umgeben ist. Über dem Schirm ist eine metallische Bewehrung angeordnet, die von einem äußeren Mantel umgeben ist. Der Schlauch wird zu seiner Montage auf dem Kabelende zunächst in großer Länge auf den Dorn aufgebracht. Der Dorn wird dann in seinem mittleren Bereich zerbrochen und das abgebrochene Ende wird aus dem Schlauch herausgezogen. Das dabei frei gewordene Ende des Schlauchs wird aufgewickelt und als Wickel über dem Ende des verbliebenen Dorns positioniert. Dieser Teil des Dorns wird danach auf den abisolierten Leiter des Kabels bis zur Anlage an der abgeschrägten Isolierung des Leiters gesteckt. Daraufhin wird der auf dem Dorn befindliche Wickel des Schlauchs abgewickelt, bis er die Isolierung des Leiters, den Schirm, die Bewehrung und den Mantel abdeckt. Das von diesem Ende des Schlauchs abgewandte Ende desselben wird dann vom Dorn abgewickelt und als Wickel über der Isolierung des Leiters des Kabels positioniert. Der Dorn wird danach entfernt und ein Kontaktelement wird an den Leiter angeschlossen. Abschließend wird der auf der Isolierung befindliche Wickel des Schlauchs bis über das Kontaktelement abgewickelt.

Der Erfindung liegt die Aufgabe zugrunde, ein verbessertes Verfahren bereitzustellen, durch welches die metallische Verbindung Einzelleiter-Kontaktelement sicher gegen Feuchtigkeit und andere Medien abgedichtet werden kann.

Diese Aufgabe wird entsprechend den kennzeichnenden Merkmalen des Patentanspruchs 1 gelöst.

Dieses Verfahren erlaubt das Abdichten der Verbindungsstelle zwischen einem elektrischen Leiter und einem an denselben angeschlossenen Kontaktelement in einfachen Arbeitsschritten, und zwar kostengünstig und in gut für Einzelleiter geeigneter Art und Weise. Durch die Elastizität des Schlauchstücks wird dieses unter Spannung durch seine elastischen Kräfte fest an die Isolierung des Leiters einerseits und das rohrförmige Kontaktelement andererseits angedrückt, um die Verbindungsstelle mediendicht abzudichten. Das Verfahren wird vorzugsweise vollautomatisch durchgeführt. Es eignet sich besonders für die serienmäßige Produktion. Dadurch kann mit besonderem Vorteil eine große Anzahl an Einzelleitern schnell und einfach mediendicht mit Kontaktelementen versehen werden.

Ausführungsbeispiele des Erfindungsgegenstandes sind in den Zeichnungen dargestellt.

Es zeigen:
Fig. 1 das Ende eines abisolierten elektrischen Leiters.
Fig. 2 Längs- und Querschnitte eines elektrischen Kontaktelements.
Fig. 3 einen Längsschnitt eines elastischen Schlauchstücks.
Fig. 4A und 4B, in Längsschnitten, ein mit dem Leiterende verbundenes Kontaktelement und ein aufgebrachtes Schlauchstück nach erfindungsgemäßen Verfahrensschritten.
Fig. 5 ein umgebogenes Schlauchstück im Längsschnitt.

In den Fig. 1 bis 3 sind die Elemente schematisch dargestellt, welche mit dem Verfahren nach der Erfindung miteinander verbunden und zum Abdichten der Verbindungsstelle verwendet werden sollen. Fig. 1 zeigt einen elektrischen Leiter 1, der von einer Isolierung 2 umgeben ist. Der Leiter 1 ist beispielsweise ein massiver Leiter oder ein Litzenleiter und besteht vorzugsweise aus Aluminium. An seinem Ende ist der Leiter 1 von seiner Isolierung 2 befreit, um elektrisch mit einem Kontaktelement verbunden werden zu können.

Ein elektrisches Kontaktelement 3 ist in Fig. 2 schematisch dargestellt. Das Kontaktelement 3 besteht vorzugsweise aus Kupfer oder aus einer Kupferlegierung und soll beispielsweise durch Crimpen oder Eindrücken mit dem Leiter 1 verbunden werden. Das Kontaktelement 3 hat an dem Ende 4, in welches das abisolierte Leiterende gesteckt werden soll, einen rohrförmigen Querschnitt 5. Es ist ebenfalls möglich, das Kontaktelement 3 mit dem Leiterende zu verschweißen. Das andere, flache Ende 7 des Kontaktelements 3 wird mit weiterführenden elektrischen Leitern verbunden, wofür das flache Ende 7 beispielsweise ein Loch 6 aufweisen kann.

Ein bei dem Verfahren verwendetes Schlauchstück ist in Fig. 3 in bevorzugter Ausführungsform gezeigt. Das Schlauchstück 8 besteht aus einem dauerelastischen Isoliermaterial, beispielsweise aus Neopren der Firma DuPont. Das Schlauchstück 8 hat einen rohrförmigen Querschnitt. Außerdem kann es eine oder mehrere um den inneren Umfang liegende Rippen 12 aufweisen. Diese bewirken einen noch festeren Sitz des Schlauchstücks 8 auf der Isolierung 2 des Leiters 1, da sie geringfügig in die Oberfläche der Isolierung 2 eingedrückt werden.

Zur Durchführung des erfindungsgemäßen Verfahrens wird zunächst der Leiter 1 an seinem Ende abisoliert. Anschließend wird das elastische Schlauchstück 8 so auf die Isolierung 2 des Leiters 1 aufgebracht, daß ein erstes Ende 9 des Schlauchstücks 8 fest auf der Isolierung 2 aufliegt, wobei ein zweites Ende 10 des Schlauchstücks 8 bis über das erste Ende 9 umgebogen ist. Dies ist in Fig. 4A schematisch dargestellt. Das Kontaktelement 3 wird dann auf das abisolierte Leiterende aufgesteckt und elektrisch leitend mit diesem verbunden. Wie ebenfalls in Fig. 4A angedeutet, ist der rohrförmige Querschnitt des Kontaktelements 3 in seinem mittleren Bereich eingedrückt, um fest am abisolierten Leiterende anzuliegen und stoff- und/oder kraftschlüssig mit diesem verbunden zu sein. Das Kontaktelement 3 wird so mit dem Leiter 1 verbunden, daß seine kreiszylindrische äußere Oberfläche in dem an die Isolierung 2 des Leiters 1 angrenzenden Bereich beibehalten wird. Abschließend wird das umgebogene zweite Ende 10 des Schlauchstücks 8 bis über das Kontaktelement 3 unter fester Anlage an demselben zurückgebogen. Wie aus Fig. 4B ersichtlich, erstreckt sich das Schlauchstück 8 über einen Teil der Isolierung 2 des Leiters 1 sowie über das erste, rohrförmige Ende 4 des Kontaktelements 3.

Zum Aufbringen des Schlauchstücks 8 auf die Isolierung 2 des Leiters 1 wird zunächst das zweite Ende 10 des Schlauchstücks 8 umgebogen, wie in Fig. 5 dargestellt. Das Schlauchstück 8 wird dann in umgebogener Form mechanisch, pneumatisch oder hydraulisch aufgeweitet, um es auf die Isolierung 2 des Leiters 1 aufbringen zu können. Nach der Entlastung des Schlauchstücks 8 wird dasselbe in gewünschter Position dank seiner elastischen Kräfte fest an die Isolierung 2 des Leiters 1 und nach dem Zurückbiegen des umgebogenen Endes auch an das Kontaktelement 3 gedrückt. Dabei wird die Verbindungsstelle zwischen Leiter 1 und Kontaktelement 3 und insbesondere der eventuell vorhandene Spalt 13 (s. Fig. 4B) zwischen dem Kontaktelement 3 und der Isolierung 2 des Leiters 1 vollständig mediendicht abgedichtet.

## Patentansprüche

1. Verfahren zum Abdichten der Verbindungsstelle zwischen einem von einer Isolierung (2) umgebenen elektrischen Leiter (1) und einem mit dem Leiter (1) verbundenen, rohrförmigen elektrischen Kontaktelement (3), mit welchem zunächst der Leiter (1) an seinem Ende von der Isolierung (2) befreit und danach das Kontaktelement (3) auf den Leiter (1) aufgesteckt und elektrisch leitend mit demselben verbunden wird, **dadurch gekennzeichnet,**
- **daß** vor dem Aufstecken des Kontaktelements (3) auf den Leiter (1) zunächst ein Schlauchstück (8) aus dauerelastischem Isoliermaterial in einer Form, in welcher sein zweites Ende (10) bis zu seinem ersten Ende (9) umgebogen ist, mit seinem ersten Ende (9) fest anliegend auf die Isolierung (2) des Leiters (1) aufgebracht wird,
- **daß** danach das rohrförmige elektrische Kontaktelement (3) unter Beibehaltung seiner Rohrform mit einer kreiszylindrischen Oberfläche auf den Leiter (1) aufgesteckt und in dem an die Isolierung (2) des Leiters (1) angrenzenden Bereich elektrisch leitend mit demselben verbunden wird und
- **daß** abschließend das umgebogene zweite Ende (10) des Schlauchstücks (8) unter mediendichter Abdichtung der Verbindungsstelle zwischen der Isolierung (2) des Leiters (1) und dem Kontaktelement (3) bis über das Kontaktelement (3) unter fester Anlage an demselben zurückgebogen wird.

2. Verfahren nach Anspruch 1, **dadurch gekennzeichnet, daß** das Schlauchstück (8) vor dem Aufbringen auf den isolierten Leiter (1) mechanisch aufgeweitet wird.

3. Verfahren nach Anspruch 1, **dadurch gekennzeichnet, daß** das Schlauchstück (8) vor dem Aufbringen auf den isolierten Leiter (1) pneumatisch aufgeweitet wird.

4. Verfahren nach Anspruch 1, **dadurch gekennzeichnet, daß** das Schlauchstück (8) vor dem Aufbringen auf den isolierten Leiter (1) hydraulisch aufgeweitet wird.

## Claims

1. A method for sealing the connecting point between an electrical conductor (1) surrounded by insulation (2) and a tubular electrical contact element (3) connected with the conductor (1), with which initially the conductor (1) is released at its end from the insulation (2) and then the contact element (3) is attached to the conductor (1) and is connected electro-conductively with the same, **characterized in**
- **that** before the attachment of the contact element (3) to the conductor (1) initially a piece of tube (8) made of permanently elastic insulating material in a form, in which its second end (10) up to its first end (9) is bent, is applied with its first end (9) firmly attached to the insulation (2) of the conductor (1),
- **that** then the tubular electrical contact element (3) while retaining its tube form with a circular cylindrical surface is attached to the conductor (1) and in the area adjacent to the insulation (2) of the conductor (1) is electro-conductively connected with the same and
- **that** finally the bent second end (10) of the piece of tube (8) under media-tight sealing of the connecting point between the insulation (2) of the conductor (1) and the contact element (3) is bent back until over the contact element (3) firmly attached to the same.

2. A method according to Claim 1, **characterized in that** the tube piece (8) is mechanically widened before the application to the insulated conductor (1).

3. A method according to Claim 1, **characterized in that** the tube piece (8) is pneumatically widened before the application to the insulated conductor (1).

4. A method according to Claim 1, **characterized in that** the tube piece (8) is hydraulically widened before the application to the insulated conductor (1).

## Revendications

1. Procédé d'étanchéification du point de liaison entre un conducteur (1) électrique entouré d'une isolation (2) et un élément de contact (3) électrique tubulaire raccordé au conducteur (1) avec lequel de conducteur (1) est d'abord dégagé de l'isolation (2) à son extrémité, puis l'élément de contact (3) est enfiché sur le conducteur (1) et raccordé à celui-ci de façon électriquement conductrice, **caractérisé en ce que**
- avant l'enfichage de l'élément de contact (3) sur le conducteur (1), un tronçon de tuyau flexible (8) en matériau isolant durablement élastique est d'abord, dans une forme dans laquelle sa deuxième extrémité (10) est courbée jusqu'à sa première extrémité (9), mis en place avec sa première extrémité (9) de façon fixement adjacente à l'isolation (2) du conducteur (1),
- l'élément de contact (3) électrique tubulaire est ensuite enfiché sur l'isolation (2) tout en conservant sa forme tubulaire avec une surface en forme de cylindre droit, et raccordé de façon électriquement conductrice au conducteur (1) dans la zone limitrophe de l'isolation (2) du conducteur (1), et
- pour finir, la deuxième extrémité (10) courbée du tronçon de tuyau flexible (8) est recourbée en réalisant une étanchéité étanche aux fluides du point de liaison entre l'isolation (2) du conducteur (1) et l'élément de contact (3) jusque sur l'élément de contact (3) avec un appui fixe sur celui-ci.

2. Procédé selon la revendication 1, **caractérisé en ce que,** avant la mise en place sur le conducteur (1) isolé, le tronçon de tuyau flexible (8) est évasé mécaniquement.

3. Procédé selon la revendication 1, **caractérisé en ce que,** avant la mise en place sur le conducteur (1) isolé, le tronçon de tuyau flexible (8) est évasé pneumatiquement.

4. Procédé selon la revendication 1, **caractérisé en ce que,** avant la mise en place sur le conducteur (1) isolé, le tronçon de tuyau flexible (8) est évasé hydrauliquement.
